# EUROPÄISCHE PATENTSCHRIFT

(11) **EP 2 203 370 B1**
(45) Veröffentlichungstag und Bekanntmachung des Hinweises auf die Patenterteilung: **23.10.2013**
(21) Anmeldenummer: 07856995.1
(22) Anmeldetag: 20.12.2007
(51) Int. Cl.: B65H 23/195, B41F 13/03, B65H 23/188

(54) **VERFAHREN UND VORRICHTUNG ZUR REGELUNG EINES EINZUGWERKS**
METHOD AND DEVICE FOR THE CONTROL OF A FEED MECHANISM
PROCÉDÉ ET DISPOSITIF DE RÉGLAGE D'UN MÉCANISME D'ENTRAÎNEMENT

(30) Priorität: 22.12.2006 DE 102006061252
(43) Veröffentlichungstag der Anmeldung: 07.07.2010
(73) Patentinhaber: manroland web systems GmbH, 86153 Augsburg (DE)
(72) Erfinder: POSSELT, Raimond, 08468 Reichenbach (DE); SEYFFERT, Ulrich, 08548 Syrau (DE); MEHLIS, Bernd, 08523 Plauen (DE)
(86) Internationale Anmeldenummer: PCT/EP2007/011272
(87) Internationale Veröffentlichungsnummer: WO 2008/077582

(56) Entgegenhaltungen:
- EP-A- 0 976 674
- EP-A- 1 785 377
- WO-A-00/60166
- WO-A-01/00516
- WO-A-02/090650

## Beschreibung

Die Erfindung betrifft ein Verfahren zur Regelung eines Einzugwerks einer Rollendruckmaschine gemäß dem Oberbegriff des Anspruchs 1. Des Weiteren betrifft die Erfindung eine Vorrichtung zur Regelung eines Einzugwerks einer Rollendruckmaschine gemäß dem Oberbegriff des Anspruchs 9.

Aus der Praxis ist es bereits bekannt, Bedruckstoffbahnen in Druckeinheiten einer Rollendruckmaschine mit Hilfe sogenannter Einzugwerke einzuziehen. Ein Einzugwerk, welches dem Einziehen einer Bedruckstoffbahn in eine Druckeinheit einer Rollendruckmaschine dient, verfügt über mindestens eine von einem Antrieb des Einzugwerks angetriebene Walze, wobei die angetriebene Walze des Einzugwerks mit einer geringeren Drehzahl bzw. Umfangsgeschwindigkeit betrieben wird als dem Transport der Bedruckstoffbahn dienende Walzen bzw. Zylinder der Druckeinheit, um so zwischen dem Einzugwerk und der Druckeinheit einen definierten Bahnzug für die einzuziehende Bedruckstoffbahn bereitzustellen. Bei dem Bahnzug handelt es sich um eine Kraft, wobei aus dem Bahnzug dann, wenn derselbe durch die Breite der einzuziehenden Bedruckstoffbahn geteilt wird, eine Bahnspannung errechnet wird.

Aus der EP 0 976 674 B2 ist es bereits bekannt, die Bahnspannung dadurch zu regeln, dass ein Istwert der Bahnspannung mit einem entsprechenden Sollwert verglichen wird, wobei abhängig von der Differenz bzw. Abweichung zwischen dem Istwert und dem Sollwert eine Regeleinrichtung eine Stellgröße für das Einzugwerk erzeugt. Dabei wird gemäß der EP 0 976 674 B2 ein gemessener Istwert für die Bahnspannung verwendet, woraus folgt, dass eine entsprechende Messeinrichtung für die Bahnspannung erforderlich ist. Eine solche Messeinrichtung für die Bahnspannung bewirkt einen komplexen Aufbau des Einzugwerks bzw. der Rollendruckmaschine und erhöht somit deren Kosten. Weitere Vorrichtungen und Verfahren zur Spannungsregulierung von Einzugswerken werden in den Druckschriften WO 02/090650A, WO 01/00516 A und EP-A-1785377 A2 offenbart.

Hiervon ausgehend liegt der vorliegenden Erfindung das Problem zugrunde, ein neuartiges Verfahren sowie eine Vorrichtung zur Regelung eines Einzugwerks einer Rollendruckmaschine zu schaffen.

Dieses Problem wird durch ein Verfahren gemäß Anspruch 1 gelöst. Erfindungs-gemäß wird der Istwert des Bahnzugs bzw. der Bahnspannung rechnerisch auf Basis eines Modells ermittelt.

Im Sinne der hier vorliegenden Erfindung wird der Istwert des Bahnzugs bzw. der Bahnspannung rechnerisch auf Basis eines Modells ermittelt. Erfindungsgemäß kann demnach auf eine Messeinrichtung bzw. einen Sensor zur Ermittlung eines Istwerts der Bahnspannung bzw. des Bahnzugs verzichtet werden. Hierdurch kann ein einfacherer Aufbau des Einzugwerks bzw. der Rollendruckmaschine mit geringerem Aufwand und demnach geringeren Kosten realisiert werden.

Vorzugsweise ist die Regelung des Bahnzugs bzw. der Bahnspannung einer Regelung einer Drehzahl des Antriebs des Einzugwerks oder einer Regelung einer Lage des Antriebs des Einzugwerks überlagert.

Die erfindungsgemäße Vorrichtung zur Regelung eines Einzugwerks einer Rollendruckmaschine ist in Anspruch 9 definiert.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen schematisierten Ausschnitt aus einer Rollendruckmaschine zur Verdeutlichung der Erfindung;
- Fig. 2:: eine schematisierte Darstellung eines bevorzugten Regelungskonzepts für einen Antrieb eines Einzugwerks der Rollendruckmaschine;
- Fig. 3:: einen Signalflussplan eines Modells zur rechnerischen Ermittlung eines Istwerts des Bahnzugs bzw. der Bahnspannung; und
- Fig. 4:: einen Signalflussplan eines weiteren Modells zur rechnerischen Ermitt-lung eines Istwerts des Bahnzugs bzw. der Bahnspannung.

Fig. 1 zeigt einen schematisierten Ausschnitt aus einer Rollendruckmaschine im Bereich von zwei übereinander angeordneten Druckeinheiten 10, 11 sowie einem den beiden Druckeinheiten 10, 11 vorgelagerten Rollenwechsler 12. Im Bereich des Rollenwechslers 12 wird ein bahnförmiger Bedruckstoff in Form einer Be-druckstoffrolle 13 bereitgehalten und als Bedruckstoffbahn 14 von der Bedruck-stoffrolle 13 abgewickelt, wobei die Bedruckstoffbahn 14 mit Hilfe eines der Druckeinheit 10 zugeordneten Einzugwerks 15 in die Druckeinheit 10 eingezogen wird. Das Einzugwerk 15 verfügt über eine von einem Antrieb 16 angetriebene Walze 17, um die Bedruckstoffbahn 14 in das Druckwerk 10 einzuziehen.

Die Druckwerke 10, 11 sind als sogenannte 8-Zylinder-Druckeinheiten ausgeführt. Jede der Druckeinheiten 10, 11 verfügt demnach über vier Druckwerke, wobei jedes Druckwerk einen Formzylinder 18 sowie einen Übertragungszylinder 19 auf-weist. Die Übertragungszylinder 19 von jeweils zwei Druckwerken rollen unter Ausbildung eines Druckspalts für die Bedruckstoffbahn 14 aufeinander ab, wobei die Übertragungszylinder 19 auch den weiteren Transport der Bedruckstoffbahn 14 durch die Druckeinheiten 10, 11 übernehmen. Die Walze 17 des Einzugwerks 15 wird gegenüber den Übertragungszylindern 19 der Druckwerke 10, 11 mit einer abweichenden Drehzahl bzw. Umfangsgeschwindigkeit angetrieben, um so einen definierten Bahnzug bzw. eine definierte Bahnspannung für die Bedruckstoffbahn 14 bereitzustellen.

Dem Antrieb 16 des Einzugwerks 15 ist ein Antriebregler 20 zugeordnet. Die bevorzugte Struktur des Antriebreglers 20 zeigt Fig. 2, wobei der Antriebregler 20 der Fig. 2 neben dem Bahnzug bzw. der Bahnspannung der Bedruckstoffbahn weiterhin eine Drehzahl des Antriebs 16 regelt. So umfasst der Antriebregler 20 der Fig. 2 eine Regeleinrichtung 21 zur Regelung der Drehzahl des Antriebs 16, wobei der Drehzahlregler 21 auf Grundlage einer Abweichung zwischen einem Sollwert N_{SOLL} für die Drehzahl des Antriebs 16 und einem gemessenen Istwerts N_{IST} der Drehzahl des Antriebs 16 eine Stellgröße Y_{MOT} für den Antrieb 16 ausgibt. Zur messtechnischen Erfassung des Istwerts N_{IST} der Drehzahl des Antriebs 16 ist dem Antrieb 16 ein Drehzahlsensor 22 zugeordnet.

Der Drehzahlregelung ist gemäß Fig. 2 eine Regelung des Bahnzugs bzw. der Bahnspannung überlagert, wobei hierzu der Antriebregler 20 neben dem Drehzahlregler 21 eine Regeleinrichtung 23 zur Regelung des Bahnzugs bzw. der Bahnspannung umfasst. Der Bahnzugregler bzw. Bahnspannungsregler 23 ermittelt auf Basis einer Abweichung zwischen einem Sollwert X_{SOLL} für den Bahnzug bzw. die Bahnspannung und einem entsprechenden Istwert X_{IST} eine Stellgröße Y_{N} für das Einzugwerk 15, wobei es sich im Ausführungsbeispiel der Fig. 2 bei diesem Sollwert Y_{N} für das Einzugwerk 15 um einen Offset für den Sollwert N_{SOLL} der Drehzahl des Antriebs 16 handelt.

Im Sinne der hier vorliegenden Erfindung wird der Istwert X_{IST} des Bahnzugs bzw. der Bahnspannung nicht messtechnisch, sondern vielmehr auf Basis eines Modells 24 rechnerisch ermittelt. Das Modell 24 gibt als Ausgangsgröße den Istwert X_{IST} für den Bahnzug bzw. die Bahnspannung aus, wobei im Ausführungsbeispiel der Fig. 2 dem Modell 24 als Eingangsgrößen ein mit Hilfe eines Momentsensors 25 gemessenes Motormoment M_{MOT} des Antriebs 16, der mit Hilfe des Drehzahlsensors 22 gemessene Istwert N_{IST} der Drehzahl des Antriebs 16, ein Bahnzugwert bzw. Bahnspannungswert X_{RW} des Rollenwechslers 12 sowie ein Reibmoment M_{REIB} des Einzugwerks 15 zugeführt werden. Bei dem Reibmoment M_{REIB} des Einzugwerks 15 handelt es sich um eine drehzahlabhängige Größe, wobei vorzugsweise das Reibmoment M_{REIB} = m*N_{IST} + c linearisiert ist.

Das Modell 24 ermittelt dann gemäß Fig. 4 den Istwert X_{IST} des Bahnzugs bzw. der Bahnspannung wie folgt: ${X}_{IST} = G ⁢ 2 \left({X}_{RW}\right) + a * \left[G⁢1\left({M}_{MOT}\right)+m*{N}_{IST}+c\right]$
wobei X_{IST} der errechnete Istwert des Bahnzugs bzw. der Bahnspannung ist, wobei X_{RW} der Bahnzugwert bzw. Bahnspannungswert des Rollenwechslers ist, wobei M_{MOT} das Motormoment des Antriebs ist, wobei N_{IST} die Drehzahl des Antriebs ist, wobei G1 und G2 Glättungsfunktionen sind, und wobei a und m und c Konstante sind.

An dieser Stelle sei darauf hingewiesen, dass anstelle des Motormoments M_{MOT} des Antriebs 16 auch ein das Motormoment bildender, elektrischer Strom messtechnisch erfasst und als Eingangsgröße für das Modell 24 verwendet werden kann. Ebenso kann anstelle des Bahnzugwerts bzw. Bahnspannungswerts X_{RW} des Rollenwechslers eine den Bahnzugwert bzw. Bahnspannungswert bildende Größe verwendet werden.

Bei den Glättungsfunktionen G1 und G2, welche das Motormoment M_{MOT} oder den Bahnzugwert bzw. Bahnspannungswert X_{RW} des Rollenwechslers glätten, handelt es sich um Filterfunktionen. Auf die Glättungsfunktionen G1 und G2 kann verzichtet werden, wenn bereits entsprechend geglättete Größen vom Momentsensor 25 bzw. Rollenwechsler bereitgestellt werden.

Wie oben bereits ausgeführt, handelt es sich bei den Größen c, m und a um Konstanten. Dabei sind die Größen c und m die Konstanten des drehzahlabhängigen, linearisierten Reibmoments M_{REIB}.

Bei der Konstanten a handelt es sich um einen Umrechnungsfaktor, der von einem Übersetzungsverhältnis i zwischen Antrieb 16 und Walze 17 des Einzugwerks 15 und einem Radius r der Walze 17 abhängig ist. Für den Umrechnungsfaktor a gilt: $a = \frac{i}{r}$

Anstelle des in Fig. 4 visualisierten Modells 24 zur Errechnung des Istwerts X_{IST} für den Bahnzug bzw. die Bahnspannung, kann auch das in Fig. 3 gezeigte, vereinfachte Modell 24' verwendet werden. Im Modell 24' wird ein konstantes Reibmoment M_{REIB} = c zur Berechnung des Istwerts X_{IST} bzw. die Bahnspannung verwendet, so dass für das Modell 24' die Drehzahl N_{IST} des Antriebs 16 als Eingangsgröße nicht benötigt wird. Das Modell 24' ermittelt dann gemäß Fig. 3 den Istwert X_{IST} des Bahnzugs bzw. der Bahnspannung wie folgt: ${X}_{IST} = {X}_{RW} + a * \left[G⁢1\left({M}_{MOT}\right)+c\right]$
wobei X_{IST} der errechnete Istwert des Bahnzugs bzw. der Bahnspannung ist, wo-bei X_{RW} der Bahnzugwert bzw. Bahnspannungswert des Rollenwechslers ist, wobei M_{MOT} das Motormoment des Antriebs, wobei G1 eine Glättungsfunktion ist, und wobei a und c Konstante sind.

Wie unter Bezugnahme auf Fig. 2 beschrieben, ist im bevorzugten Ausführungsbeispiel die Regelung des Bahnzugs bzw. der Bahnspannung der Drehzahlregelung des Antriebs 16 überlagert. Im Unterschied hierzu ist es auch möglich, dass die Regelung des Bahnzugs bzw. der Bahnspannung einer Regelung einer Lage des Antriebs 16 des Einzugwerks 15 überlagert ist, wobei dann die Regeleinrichtung 23 für den Bahnzug bzw. die Bahnspannung als Stellgröße einen Offset für den Sollwert der Lage des Antriebs 16 ausgibt. In diesem Fall kann die Regeleinrichtung 23 auch einen sogenannten Getriebefaktor anpassen.

In den Modellen 24 bzw. 24' der Fig. 4 bzw. 3 kann gegebenenfalls als weitere Eingangsgröße ein Trägheitsmoment des Einzugwerks berücksichtigt werden, um die Berechnung des Istwerts X_{IST} des Bahnzugs bzw. der Bahnspannung bei Änderungen der Drehzahl zu verbessern.

Gemäß Fig. 2 sind im bevorzugten Ausführungsbeispiel die Regeleinrichtung 23 für den Bahnzug bzw. die Bahnspannung sowie das Modell 24 zur rechnerischen Ermittlung des Istwerts X_{IST} bzw. der Bahnspannung in den Antriebregler 20 integriert. Es ist jedoch auch möglich, diese Baugruppen außerhalb des Antriebreglers 20 als separate Einrichtung zu realisieren.

Die Konstanten a, c und gegebenenfalls m der Modelle 24 bzw. 24' werden manuell oder automatisiert ermittelt. Bei der automatisierten Ermittlung der Parameter wird zwischen dem Einzugwerk 15 und der Druckeinheit 10 ausschließlich zur Parameterermittlung eine Bahnzugmesseinrichtung installiert, wobei dann der Antriebregler 20 bei unterschiedlichen Drehzahlen mit unterschiedlichen Sollwerten für den Bahnzug betrieben wird. Dabei werden das Moment des Antriebs bzw. der Drehmoment bildende Strom des Antriebs, die Drehzahl des Antriebs und der Bahnzug erfasst, wobei sich aus dieser messtechnischen Erfassung die Parameter c, m und a mittels numerischer Optimierung berechnen lassen. Die so ermittelten Parameter werden dann im Modell verwendet, um nachfolgend im Betrieb ohne Bahnzugmesseinrichtung den Istwert X_{IST} für den Bahnzug bzw. die Bahnspannung rechnerisch zu ermitteln.

### Bezugszeichenliste

- 10: Druckeinheit
- 11: Druckeinheit
- 12: Rollenwechsler
- 13: Bedruckstoffrolle
- 14: Bedruckstoffbahn
- 15: Einzugwerk
- 16: Antrieb
- 17: Walze
- 18: Formzylinder
- 19: Übertragungszylinder
- 20: Antriebregler
- 21: Regeleinrichtung
- 22: Drehzahlsensor
- 23: Regeleinrichtung
- 24, 24': Modell
- 25: Momentsensor

## Patentansprüche

1. Verfahren zur Regelung eines Einzugwerks einer Rollendruckmaschine, nämlich zur Regelung eines Bahnzugs bzw. einer Bahnspannung einer mit Hilfe des Einzugwerks in die Druckeinheit einzuziehenden Bedruckstoffbahn, wobei hierzu ein Istwert mit einem Sollwert verglichen wird, und wobei abhängig von der Abweichung zwischen dem Istwert und dem Sollwert eine Regeleinrichtung für den Bahnzug bzw. die Bahnspannung eine Stellgröße für das Einzugwerk erzeugt, **dadurch gekennzeichnet, dass** der Istwert des Bahnzugs bzw. der Bahnspannung rechnerisch auf Basis eines Modells ermittelt wird.

2. Verfahren nach Anspruch 1, **dadurch gekennzeichnet, dass** als Eingangsgrößen für das Modell ein Motormoment eines Antriebs des Einzugwerks oder ein das Motormoment bildender elektrischer Strom, ein Reibmoment des Einzugwerks und ein von einem dem Einzugwerk vorgelagerten Rollenwechsler bereitgestellter Bahnzugwert bzw. Bahnspannungswert oder eine den Bahnzugwert bzw. Bahnspannungswert bildende Größe verwendet werden.

3. Verfahren nach Anspruch 2, **dadurch gekennzeichnet, dass** als Reibmoment des Einzugwerks ein konstantes Reibmoment verwendet wird.

4. Verfahren nach Anspruch 3, **dadurch gekennzeichnet, dass** das Modell den Istwert des Bahnzugs bzw. der Bahnspannung wie folgt ermittelt:
X_{IST} = X_{RW} + a*[G1(M_{MOT}) + c];
wobei X_{IST} der errechnete Istwert des Bahnzugs bzw. der Bahnspannung ist,
wobei X_{RW} der Bahnzugwert bzw. Bahnspannungswert des Rollenwechslers ist, wobei M_{MOT} das Motormoment des Antriebs, wobei G1 1 eine Glättungsfunktion ist, und wobei a und c Konstante sind.

5. Verfahren nach Anspruch 2, **dadurch gekennzeichnet, dass** als Reibmoment des Einzugwerks ein drehzahlabhängiges, insbesondere linearisiertes, Reibmoment verwendet wird, wobei dann als weitere Eingangsgröße für das Modell eine Drehzahl des Antriebs des Einzugwerks verwendet wird.

6. Verfahren nach Anspruch 5, **dadurch gekennzeichnet, dass** das Modell den Istwert des Bahnzugs bzw. der Bahnspannung wie folgt ermittelt:
X_{IST} = G2(X_{RW}) + a*[G1(M_{MOT}) + m*N_{IST} + c];
wobei X_{IST} der errechnete Istwert des Bahnzugs bzw. der Bahnspannung ist,
wobei X_{RW} der Bahnzugwert bzw. Bahnspannungswert des Rollenwechslers ist, wobei M_{MOT} das Motormoment des Antriebs ist, wobei G1 und G2 Glättungsfunktionen sind, wobei N_{IST} die Drehzahl des Antriebs ist, und wobei a und m und c Konstante sind.

7. Verfahren nach einem oder mehreren der Ansprüche 1 bis 6, **dadurch gekennzeichnet, dass** die Regelung des Bahnzugs bzw. der Bahnspannung einer Regelung einer Drehzahl des Antriebs des Einzugwerks überlagert ist, wobei die Regeleinrichtung für den Bahnzug bzw. die Bahnspannung als Stellgröße einen Offset für einen Sollwert der Drehzahl des Antriebs des Einzugwerks ausgibt.

8. Verfahren nach einem oder mehreren der Ansprüche 1 bis 6, **dadurch gekennzeichnet, dass** die Regelung des Bahnzugs bzw. der Bahnspannung einer Regelung einer Lage des Antriebs des Einzugwerks überlagert ist, wobei die Regeleinrichtung für den Bahnzug bzw. die Bahnspannung als Stellgröße einen Offset für einen Sollwert der Lage des Antriebs des Einzugwerks ausgibt.

9. Vorrichtung zur Regelung eines Einzugwerks einer Rollendruckmaschine, nämlich zur Regelung eines Bahnzugs bzw. einer Bahnspannung einer mit Hilfe des Einzugwerks in die Druckeinheit einzuziehenden Bedruckstoffbahn, mit einer Regeleinrichtung für den Bahnzug bzw. die Bahnspannung, die abhängig von einer Abweichung zwischen einem Istwert und einem Sollwert des Bahnzugs bzw. der Bahnspannung eine Stellgröße für das Einzugwerk erzeugt, **gekennzeichnet durch** eine Einrichtung, die den Istwert des Bahnzugs bzw. der Bahnspannung rechnerisch auf Basis eines Modells ermittelt.

10. Vorrichtung nach Anspruch 9, **dadurch gekennzeichnet, dass** die das Modell aufweisende Einrichtung und/oder die Regeleinrichtung für den Bahnzug bzw. die Bahnspannung in einen Antriebregler eines Antriebs des Einzugwerks integriert ist.

## Claims

1. A method for regulating an infeed unit of a reel-fed printing press, namely for regulating a web pull or a web tension of a substrate web to be fed into the printing unit with the help of the infeed unit, wherein for this purpose an actual value is compared to a setpoint value, and wherein dependent on the deviation between the actual value and the setpoint value a control device for the web pull or the web tension generates an regulating variable for the infeed unit, **characterized in that** the actual value of the web pull or web tension is determined by calculation on the basis of a model.

2. The method according to Claim 1, **characterized in that** as input quantities for the model a motor torque of a drive of the infeed unit or of an electric current forming the motor torque, a friction torque of the infeed unit and a web pull value or web tension value provided by a reel changer located upstream of the infeed unit or a quantity forming the web pull value or web tension value are used.

3. The method according to Claim 2, **characterized in that** as friction torque of the infeed unit a constant friction torque is used.

4. The method according to Claim 3, **characterized in that** the model determines the actual value of the web pull or of the web tension as follows: X_{ACT} = X_{RV} + a*[G1(M_{MOT}) + c] ;
wherein X_{ACT} is the calculated actual value of the web pull or of the web tension, wherein X_{RV} is the web pull value or web tension value of the reel changer, wherein M_{MOT} is the motor torque of the drive, wherein G1 is a smoothing function, and wherein a and c are constants.

5. The method according to Claim 2, **characterized in that** as friction torque of the infeed unit a rotational speed-dependent, in particular linearised friction torque is used, wherein then a rotational speed of the drive of the infeed unit is used as further input quantity for the model.

6. The method according to Claim 5, **characterized in that** the model determines the actual value of the web pull or the web tension as follows: X_{ACT} = G2 (X_{RV}) + a*[G1(M_{MOT}) + m*N_{ACT} + c];
wherein X_{ACT} is the calculated actual value of the web pull or of the web tension, wherein X_{RV} is the web pull value or web tension value of the reel changer, wherein M_{MOT} is the motor torque of the drive, wherein G1 and G2 are smoothing functions, wherein N_{ACT} is the rotational speed of the drive and wherein a and m and c are constants.

7. The method according to any one or a plurality of the Claims 1 to 6, **characterized in that** the control of the web pull or of the web tension is superimposed on a control of a rotational speed of the drive of the infeed unit, wherein the control device for the web pull or the web tension outputs as regulating variable an offset for a setpoint value of the rotational speed of the drive of the infeed unit.

8. The method according to any one or a plurality of the Claims 1 to 6, **characterized in that** the control of the web pull or of the web tension is superimposed on a control of a position of the drive of the infeed unit, wherein the control device outputs an offset for a setpoint value of the position of the drive of the infeed unit as regulating variable for the web pull or the web tension.

9. A device for the control of an infeed unit of a reel-fed printing press, namely for the control of a web pull or of a web tension of a substrate web to be fed into the printing unit with the help of the infeed unit, with a control device for the web pull or the web tension which, dependent on a deviation between an actual value and a setpoint value of the web pull or of the web tension, generates an regulating variable for the infeed unit, **characterized by** a device which determines the actual value of the web pull or of the web tension by calculation on the basis of a model.

10. The device according to Claim 9, **characterized in that** the device comprising the model and/or the control device for the web pull or the web tension are integrated in a drive controller of a drive of the infeed unit.

## Revendications

1. Procédé de régulation d'un groupe d'alimentation d'une rotative d'impression, à savoir pour réguler la traction d'une bande de matière d'impression tirée dans une unité d'impression par le groupe d'alimentation,
selon lequel
* on compare une valeur réelle à une valeur de consigne, et
* en fonction de l'écart entre la valeur réelle et la valeur de consigne, une installation de régulation de la traction de bande ou de la ten-sion de bande génère une grandeur de réglage pour le groupe d'alimentation,
procédé **caractérisé en ce que**
on détermine la valeur réelle de la traction de bande ou de la tension de bande par le calcul en se fondant sur un modèle.

2. Procédé selon la revendication 1,
**caractérisé en ce que**
comme grandeur d'entrée du modèle, on utilise le couple moteur de l'entraînement du groupe d'alimentation ou le courant électrique cor-respondant au couple moteur, le couple de friction du groupe d'alimentation et la valeur de la traction de bande ou de la tension de bande fournie par un changeur de bobines en amont du groupe d'alimentation ou encore une grandeur constituant une valeur de trac-tion de bande ou une valeur de tension de bande.

3. Procédé selon la revendication 2,
**caractérisé en ce que**
comme couple de friction du groupe d'alimentation, on utilise un couple de friction constant.

4. Procédé selon la revendication 3,
**caractérisé en ce que**
le modèle détermine la valeur réelle de la traction de bande ou de la tension de bande en appliquant la formule X_{IST} = X_{RW} + a*[G1(M_{MOT}) + c], dans laquelle X_{IST} est la valeur réelle calculée de la traction de bande ou de la tension de bande,
X_{RW} est la valeur de la traction de bande ou de la valeur de la tension de bande fournie par le changeur de bobines,
M_{MOT} est le couple moteur de l'entraînement,
G1 est une fonction de lissage, et
a et c sont des constantes.

5. Procédé selon la revendication 2,
**caractérisé en ce que**
le couple de frottement du groupe d'alimentation est un couple de frottement dépendant de la vitesse de rotation, notamment linéarisée,
* et comme autre grandeur d'entrée du modèle, on utilise la vitesse de rotation de l'entraînement du groupe d'alimentation.

6. Procédé selon la revendication 5,
**caractérisé en ce que**
le modèle détermine la valeur réelle de la traction de bande ou de la tension de bande comme suit :
X_{IST} =G2(X_{RW}) + a*[G1(M_{MOT}) + m*N_{IST} + c],
dans laquelle
X_{IST} est la valeur réelle calculée de la traction de bande ou de la tension de bande
X_{RW} est la valeur de traction de bande ou de la valeur de la tension de bande fournie par le changeur de bobines,
M_{MOT} est le couple moteur de l'entraînement,
G1 et G2 sont des fonctions de lissage,
N_{IST} est la vitesse de rotation de l'entraînement, et
a, m et c sont des constantes.

7. Procédé selon l'une ou plusieurs des revendications 1 à 6, **caractérisé en ce que**
la régulation de la traction de bande ou de la tension de bande est combinée à une régulation de la vitesse de rotation de l'entraînement du groupe d'alimentation,
* l'installation de régulation de la traction de bande ou de la tension de bande émet comme grandeur de réglage le décalage de la valeur de consigne de la vitesse de rotation de l'entraînement du groupe d'alimentation.

8. Procédé selon l'une ou plusieurs des revendications 1 à 6, **caractérisé en ce que**
la régulation de la traction de bande ou de la tension de bande est com-binée à une régulation de position de l'entraînement du groupe d'alimentation,
* l'installation de régulation de la traction de bande ou de la tension de bande fournissant comme grandeur de réglage, le décalage pour une valeur de consigne de la position de l'entraînement du groupe d'alimentation.

9. Dispositif de régulation d'un groupe d'alimentation d'une rotative d'impression, à savoir la régulation de la traction ou de la tension d'une bande de matière d'impression à tirer dans l'unité d'impression à l'aide d'un groupe d'alimentation comportant une installation de régulation de la traction de bande ou de la tension de bande qui génère une grandeur de réglage du groupe d'alimentation en fonction de l'écart entre la va-leur réelle et la valeur de consigne de la traction ou de la tension de bande,
dispositif **caractérisé par**
une installation qui détermine la valeur réelle de la traction de bande ou de la tension de bande par calcul en se fondant sur un modèle.

10. Dispositif selon la revendication 9,
**caractérisé en ce que**
l'installation comportant le modèle et/ou l'installation de régulation de la traction de bande ou de la tension de bande est intégrée dans un régulateur d'entraînement de l'entraînement du groupe d'alimentation.
